# EUROPÄISCHE PATENTSCHRIFT

(11) **EP 1 057 745 B1**
(45) Veröffentlichungstag und Bekanntmachung des Hinweises auf die Patenterteilung: **26.03.2003**
(21) Anmeldenummer: 99810481.4
(22) Anmeldetag: 02.06.1999
(51) Int. Cl.: B65D 75/52, B65D 75/34, B65D 75/38, B65D 75/58

(54) **Kindersichere Verpackung für Tabletten**
Child resistant tablets package
Emballage pour comprimés avec sécurité pour enfants

(43) Veröffentlichungstag der Anmeldung: 06.12.2000
(73) Patentinhaber: Alcan Technology & Management AG, 8212 Neuhausen am Rheinfall (CH)
(72) Erfinder: Kancsar, Peter, 8037 Zürich (CH); Zellweger, Laurenz, 8005 Zürich (CH); Krohn, Michael, 8004 Zürich (CH); Schmauder, Claudia, 8005 Zürich (CH); Marti, Susanne, 8004 Zürich (CH)

(56) Entgegenhaltungen:
- FR-A- 2 227 190
- US-A- 3 302 777
- US-A- 3 912 081
- US-A- 4 422 551
- US-A- 4 666 040
- US-A- 5 339 960

## Beschreibung

Die Erfindung betrifft eine kindersichere Verpackung nach dem Oberbegriff von Anspruch 1.

Die Gefährlichkeit einer unkontrollierten Medikamenteneinnahme ist unbestritten, wobei vor allem Kleinkinder insbesondere beim Herumliegenlassen von Medikamenten dieser potentiellen Gefahr verstärkt ausgesetzt sind.

Zur Verpackung von Tabletten und Kapseln haben sich vor allem Blisterverpackungen durchgesetzt. Weit verbreitet sind die sogenannten Durchdrückpackungen, bei der die Tablette aus einem Napf im Bodenteil der Verpackung durch eine Deckelfolie hindurchgedrückt wird. Bei anderen bekannten Blisterverpackungen wird eine Deckelfolie durch Abziehen (Peelen) entfernt. Noch andere Blisterverpackungen weisen eine Kerbe als Aufreisshilfe auf.

Heute bereits genutzte Möglichkeiten zur Erhöhung der Kindersicherheit der genannten Blisterverpackungen für Tabletten und Kapseln bestehen darin, das Öffnen durch Massnahmen zu erschweren, die einen erhöhten Kraftbedarf erfordern, wie z.B. stärkere Durchdrückfolien, erhöhte Klebkraft von Abziehfolien oder hoher Reisswiderstand bei Aufreisskerben.

Verpackungen, die nur mit erhöhtem Kraftaufwand geöffnet werden können, sind zwar kindersicher, können jedoch auch für Senioren ein Problem darstellen.

Eine Kindersichere Verpackung der eingangs genannten Art ist aus der US-A-5 339 960 bekannt.

Der Erfindung liegt die Aufgabe zugrunde, eine kindersichere Verpakkung der eingangs genannten Art zu schaffen, die von Senioren ohne Schwierigkeiten geöffnet werden kann. Im wesentlichen geht es darum, eine Verpakkung so auszugestalten, dass zu deren Öffnung eine Kombinationsfähigkeit erforderlich ist, oder dass simultane oder komplexe Bewegungsabläufe durchgeführt werden müssen.

Zur erfindungsgemässen Lösung der Aufgabe führt eine Verpackung mit den Merkmalen von Anspruch 1.

Das Öffnen der erfindungsgemässen Verpackung erfordert eine Kombinationsfähigkeit in dem Sinne, dass vor dem Durchdrücken der Tablette zumindest ein die Deckelfolie freilegendes Teil gelöst werden muss.

Vorteilhafterweise ragt der Napf der Blisterverpackung von der durch den Bodenteil gebildeten Ebene nach aussen ab, wobei im einfachsten Fall der Napf der Blisterverpackung eine Öffnung im Bodenteil durchdringt. Besteht der Bodenteil aus einem verformbaren Werkstoff, kann aus diesem ebenfalls ein Napf herausgeformt und der Napf der Blisterverpackung im Napf des Bodenteils angeordnet sein.

Bei einer bevorzugten Ausgestaltung der erfindungsgemässen Verpackung ist der Öffnungsteil ein vorzugsweise über eine Schwächungslinie, insbesondere eine Perforationslinie, mit dem Abdeckteil verbundener Aufreissstreifen.

Wenigstens zwei Verpackungen können zu Mehrportionenpackungen zusammengefasst sein, wobei die einzelnen Verpackungen zu einer Streifenpackung aneinandergereiht und vorzugsweise von der Streifenpackung entlang einer Schwächungslinie, vorzugsweise einer Perforationslinie, abtrennbar sind.

Zur Herstellung der erfindungsgemässen Verpackung können die heute zur Herstellung von Verpackungen bekannten starren, halbstarren und flexiblen Werkstoffe in Form von Blättern, Folien, Laminaten oder anderen Schichtstoffen einer Dicke von wenigen µm bis wenige mm, beispielsweise 8 µm bis 3 mm, verwendet werden. Beispiele für folienförmige Materialien sind Metallfolien wie beispielsweise Aluminiumfolien. Weitere Beispiele für folienförmige Materialien sind Papier, Halbkarton und Karton. Bedeutsam sind insbesondere auch kunststoffhaltige Folien, z.B. auf der Basis von Polyolefinen, wie Polyethylenen oder Polypropylenen, Polyamiden, Polyvinylchlorid, Polyestern, wie Polyalkylenterephthalaten und insbesondere Polyethylenterephthalat. Die kunststoffhaltigen Folien können Monofolien aus Kunststoffen, Laminate aus zwei oder mehreren Kunststofffolien, Laminate aus Metall- und Kunststofffolien, Laminate aus Papieren und Kunststofffolien oder Laminate aus Papieren und Metall- und Kunststofffolien sein. Die einzelnen Schichten der folienförmigen Materialien können mittels Klebstoffen, Kaschierklebern, Haftvermittlern und/oder durch Extrusionsbeschichten, Coextrusion oder Kaschieren usw. aneinander festgelegt werden. Geeignete Kunststofffolien sind beispielsweise nicht orientierte oder axial oder biaxial orientierte Monofolien oder Laminate aus zwei oder mehreren nicht orientierten oder axial oder biaxial orientierten Folien aus Kunststoffen auf der Basis von Polyolefinen, wie Polyethylenen oder Polypropylenen, Polyamiden, Polyvinylchlorid, Polyestern, wie Polyalkylenterephthalaten und insbesondere Polyethylenterephthalat, Cyclo-Olfin-Copolymere (COC) und Polychlortrifluorethylene (PCTFE, Markenname ACLAR).

Für die Bodenteile von Blisterverpackungen eignen sich vor allem transparente Kunststoffe mit guten Umformeigenschaften wie Polyethylen, Polypropylen, Cyclo-Olefin-Copolymere, Polyvinylchlorid, Polyethylenterephthalat, Polyamid sowie aus den genannten Werkstoffen hergestellte Laminate, z.B. aus PVC und Polychlortrifluorethylen (PCTFE) oder PVC und PVDC (Polyvinyldichlorid). Für nicht transparente Blisterverpackungen werden beispielsweise Laminate aus einer beidseitig mit einer Kunststofffolie beplankten Aluminiumfolie mit dem beispielsweisen Aufbau Polyamid/Aluminium/PVC oder auch pigmentierte Kunststofffolien eingesetzt. Die Deckelfolie ist üblicherweise eine Aluminiumfolie einer beispielsweisen Dicke von 20µm, die lackiert und/oder mit einem Heisssiegellack beschichtet sein kann.

Alle vorstehend genannten folienförmigen Materialien wie Papier, Halbkarton, Karton und Kunststofffolien in der Form von Monofolien, Laminaten usw. können zumindest eine weitere kontinuierliche Schicht aus gesputterten oder aus dem Vakuum abgeschiedenen keramischen Materialien in einer Dicke von etwa 5 bis 500 nm (Nanometer) aufweisen, beispielsweise Al₂O₃ oder SiOₓ, wobei x eine Zahl zwischen 1.5 und 2 ist. Diese Schichten aus keramischen Materialien haben Barriereeigenschaften und verhindern die Diffusion von Gasen und Wasserdampf durch die Verpackung.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt schematisch in
- - Fig. 1: einen Längsschnitt durch eine Blisterverpackung mit Umverpackung;
- - Fig. 2: eine Draufsicht auf die geöffnete Umverpackung von Fig. 1 in Blickrichtung y;
- - Fig. 3: einen Längsschnitt durch die teilweise geöffnete Blisterverpakkung mit Umverpackung von Fig. 1;
- - Fig. 4: einen Längsschnitt durch die teilweise geöffnete Blisterverpakkung mit Umverpackung von Fig. 3 nach einem weiteren Öffnungsschritt.

Eine in den Fig. 1 bis 4 dargestellte Umverpakkung 120 für eine Blisterverpackung 122 von im wesentlichen streifenförmiger Gestalt ist dreilagig aufgebaut, mit einem Bodenteil 124, einem darüberliegenden Zwischenteil 126 und einem dem Zwischenteil 126 aufliegenden Abdeckteil 128. Bodenteil 124 und Abdeckteil 128 sind beispielsweise Folien aus Polyethylenterephthalat (PET), das Zwischenteil 126 aus Karton. Die Blisterverpackung 122 - im gezeigten Beispiel eine Einportionenpackung für eine Tablette 130 - weist einen Bodenteil 132 mit einem aus diesem herausgeformten Napf 134 zur Aufnahme der Tablette 130 und eine mit dem Bodenteil 132 versiegelte bzw. verklebte Deckelfolie 136 aus beispielsweise Aluminium auf. Der Napf 134 der Blisterverpackung 122 durchdringt dem Umfang des Napfes 134 angepasste Öffnungen 138 bzw. 140 im Zwischenteil 126 bzw. Bodenteil 124 und ragt vom Bodenteil 124 der Umverpackung 120 nach aussen ab. Der Bodenteil 132 der Blisterverpackung 122 liegt dem Zwischenteil 126 der Umverpackung 120 innenseitig an und ist mit diesem zumindest partiell verklebt. Anstelle der Bodenöffnung 140 kann - sofern der Werkstoff dies erlaubt - aus dem Bodenteil 124 ebenfalls ein Napf herausgeformt sein, d.h. der Napf 134 der Blisterverpackung 122 würde in diesem Fall vom Napf im Bodenteil 124 aufgenommen.

Wie in Fig. 2 gezeigt, ist im Zwischenteil 126 eine erste Öffnungslasche 142 integriert und über eine erste Schwächungslinie oder linienförmig angeordnete erste Perforationen 144 vom Zwischenteil 126 lösbar. Innerhalb der ersten Öffnungslasche 142 und ebenfalls im Zwischenteil 126 integriert ist eine zweite Öffnungslasche 146, die über eine zweite Schwächungslinie oder linienförmig angeordnete zweite Perforationen 148 von der ersten Öffnungslasche 142 lösbar ist. Die beiden Perforationslinien 144, 148 sind durch einen Zwischensteg 156 voneinander getrennt.

Randpartien des Bodenteils 124, Zwischenteils 126 bzw. Abdeckteils 128 sind zumindest teilweise gegeneinander verklebt. Ebenso ist der Abdeckteil 128 mit dem zwischen den beiden Perforationslinien 144, 146 liegenden Zwischensteg 156 verklebt, wobei der Abdeckteil 128 ebenfalls eine mit der ersten Perforationslinie 144 im Zwischenteil 126 deckungsgleiche Perforationslinie aufweist.

Zur Entnahme der Tablette 130 wird zunächst die erste Öffnungslasche 142 entlang ihrer ersten Perforationslinie 144 vom Zwischenteil 126 getrennt und mittels einer in Pfeilrichtung H durchgeführten Öffnungsbewegung vom Zwischenteil 126 abgehoben. In dieser Position kann die zweite Öffnungslasche 146 entlang der zweiten Perforationslinie 148 getrennt und aus der ersten Öffnungslasche 142 herausgelöst werden. Bei diesem Vorgang wird die Deckelfolie 136 der Blisterverpackung 122 freigelegt, so dass in dieser Offenstellung die Tablette 130 durch Fingerdruck auf den Napf 134 in Pfeilrichtung K durch die Deckelfolie 136 hindurchgestossen und ausgeworfen werden.

## Patentansprüche

1. Kindersichere Verpackung für Tabletten, Kapseln und dgl. pharmazeutische Produkte, mit einer Blisterverpackung (122) mit wenigstens einem mittels einer durchdrückbaren Deckelfolie (136) verschlossenen Napf (134) zur Aufnahme der Tabletten (130), bei welcher Verpackung die Blisterverpackung (122) zwischen einem Bodenteil (124) und einem Abdeckteil (128) einer Umverpackung (120) angeordnet ist,
**dadurch gekennzeichnet, dass**
zwischen der Blisterverpackung (122) und dem Bodenteil (124) ein Zwischenteil (126) angeordnet ist, die Randpartien des Bodenteils (124), des Zwischenteils (126) und des Abdeckteils (128) sowie die Blisterverpackung (122) und der Zwischenteil (126) zumindest partiell miteinander verklebt sind, aus dem Abdeckteil (128) und dem Zwischenteil (126) eine von einer ersten Schwächungslinie (144) und einer im Abdeckteil (128) angeordneten, mit der ersten Schwächungslinie (144) im Zwischenteil (126) deckungsgleichen Schwächungslinie begrenzte erste Öffnungslasche (142) und aus dem Zwischenteil (126) innerhalb der ersten Öffnungslasche (142) eine von einer zweiten Schwächungslinie (148) begrenzte zweite Öffnungslasche (146) heraustrennbar ist, wobei der Abdeckteil (128) und der Zwischenteil (126) in einem Bereich (156) zwischen der ersten und der zweiten Schwächungslinie (144,148) miteinander verklebt sind und der Napf (134) der Blisterverpackung (122) innerhalb des Bereichs der zweiten Öffnungslasche (146) angeordnet ist.

2. Verpackung nach Anspruch 1, **dadurch gekennzeichnet, dass** der Napf (134) der Blisterverpackung (122) von der durch den Bodenteil (124) gebildeten Ebene nach aussen abragt.

3. Verpackung nach Anspruch 2, **dadurch gekennzeichnet, dass** der Napf 134) der Blisterverpackung (122) eine Öffnung (140) im Bodenteil (124) durchdringt.

4. Verpackung nach Anspruch 2, **dadurch gekennzeichnet, dass** aus dem Bodenteil (124), ein Napf herausgeformt ist und der Napf (134) der Blisterverpackung (122) im Napf im Bodenteil (124) angeordnet ist.

5. Verpackung nach einem der Ansprüche 1bis 4, **dadurch gekennzeichnet, dass** die Schwächungslinien (144,148) Perforationslinien sind.

6. Mehrportionenpackung aus wenigstens zwei Verpackungen nach einem der Ansprüche 1 bis 5, **dadurch gekennzeichnet, dass** die einzelnen Verpackungen zu einer Streifenpackung aneinandergereiht und vorzugsweise von der Streifenpackung entlang einer Schwächungslinie, vorzugsweise einer Perforationslinie, abtrennbar sind.

## Revendications

1. Emballage à sécurité enfants pour comprimés, capsules et produits pharmaceutiques analogues, avec un emballage « blister » (122) présentant au moins un godet (134) fermé au moyen d'un film de protection (136) libérable par enfoncement et destiné à recevoir les comprimés (130), emballage selon lequel l'emballage « blister » (122) est disposé entre une partie de fond (124) et une partie de recouvrement (128) d'un suremballage (120),
**caractérisé en ce que**
un élément intermédiaire (126) est disposé entre l'emballage « blister » (122) et la partie de fond (124), les régions de bords de la partie de fond (124), de l'élément intermédiaire (126) et de la partie de recouvrement (128), ainsi que l'emballage « blister » (122) et l'élément intermédiaire (126), sont au moins partiellement assemblés entre eux par collage, une première languette d'ouverture (142), délimitée par une première ligne d'affaiblissement (144) et une ligne d'affaiblissement disposée dans la partie de recouvrement (128) en coïncidence avec la première ligne d'affaiblissement (144) dans l'élément intermédiaire (126), peut être détachée de la partie de recouvrement (128) et de l'élément intermédiaire (126), et une deuxième languette d'ouverture (146), délimitée par une deuxième ligne d'affaiblissement (148), peut être détachée de l'élément intermédiaire (126) à l'intérieur de la première languette d'ouverture (142), la partie de recouvrement (128) et l'élément intermédiaire (126) étant mutuellement assemblés par collage dans une région (156) située entre la première (144) et la deuxième (148) ligne d'affaiblissement, et le godet (134) de l'emballage « blister » (122) étant disposé à l'intérieur de la région de 1a deuxième languette d'ouverture (146).

2. Emballage selon la revendication 1, **caractérisé en ce que** le godet (134) de l'emballage « blister » (122) dépasse du plan formé par la partie de fond (124) vers l'extérieur.

3. Emballage selon la revendication 2, **caractérisé en ce que** le godet (134) de l'emballage « blister » (122) traverse une ouverture (140) dans la partie de fond (124).

4. Emballage selon la revendication 2, **caractérisé en ce qu'**un godet est formé dans la partie de fond (124), et le godet (134) de l'emballage « blister » (122) est disposé dans le godet de la partie de fond (124).

5. Emballage selon l'une des revendications 1 à 4, **caractérisé en ce que** les lignes d'affaiblissement (144, 148) sont des lignes de perforations.

6. Emballage multiportions constitué d'au moins deux emballages selon l'une des revendications 1 à 5, **caractérisé en ce que** les emballages individuels sont reliés ensemble en un emballage en bande continue, et peuvent être de préférence détachés de l'emballage en bande continue le long d'une ligne d'affaiblissement, de préférence d'une ligne de perforations.

## Claims

1. Child-resistant package for tablets, capsules and similar pharmaceutical products, comprising a blister pack (122) with at least one cup (134) for receiving the tablets (130) closed by means of a press-through covering film (136), in which package the blister pack (122) is arranged between the bottom part (124) and a cover part (128) of an outer packaging (120), **characterised in that** an intermediate part (126) is arranged between the blister pack (122) and the bottom part (124), the edge portions of the bottom part (124), the intermediate part (126) and the cover part (128), as well as the blister pack (122) and the intermediate part (126) are at least partially glued together, a first opening tab (142) delimited by a first weakening line (144) and a weakening line arranged in the cover part (128) and congruent with the first weakening line (144) in the intermediate part (126) can be separated from the cover part (128) and the intermediate part (126) and a second opening tab (146) delimited by a second weakening line (148) can be separated from the intermediate part (126) within the first opening tab (142), the cover part (128) and the intermediate part (126) being glued together in a region (156) between the first and the second weakening lines (144, 148) and the cup (134) in the blister pack (122) being arranged within the region of the second opening tab (146).

2. Package according to claim 1, **characterised in that** the cup (134) in the blister pack (122) projects outwardly from the plane formed by the bottom part (124).

3. Package according to claim 2, **characterised in that** the cup (134) in the blister pack (122) passes through an opening (140) in the bottom part (124).

4. Package according to claim 2, **characterised in that** a cup is formed in the bottom part (124) and the cup (134) in the blister pack (122) is arranged in the cup in the bottom part (124).

5. Package according to one of claims 1 to 4, **characterised in that** the weakening lines (144, 148) are perforated lines.

6. Multi-pack consisting of at least two packages according to one of claims 1 to 5, **characterised in that** the individual packages are arranged in a row to form a strip pack and can preferably be separated from the strip pack along a weakening line, preferably a perforated line.
